# EUROPÄISCHE PATENTSCHRIFT

(11) **EP 0 565 817 B1**
(45) Veröffentlichungstag und Bekanntmachung des Hinweises auf die Patenterteilung: **22.10.1997**
(21) Anmeldenummer: 93101600.0
(22) Anmeldetag: 03.02.1993
(51) Int. Cl.: B65D 5/50, B65D 71/00

(54) **Trägenplatte mit Öffnungen zum Aufnehmen von Gegenständen**
Backing plate having openings for the fixing of objects
Plaque de support avec des ouvertures de fixation d'objets

(30) Priorität: 14.04.1992 DE 4212471
(43) Veröffentlichungstag der Anmeldung: 20.10.1993
(73) Patentinhaber: OSTMA Maschinenbau GmbH, 53909 Zülpich (DE)
(72) Erfinder: Odenthal, Heinz F., W-5352 Zülpich (DE)
(74) Vertreter: Honke, Manfred, Dr.-Ing.

(56) Entgegenhaltungen:
- DE-A- 3 701 388
- DE-U- 8 813 340
- FR-A- 1 082 301
- US-A- 2 828 047
- US-A- 3 643 812

## Beschreibung

Die Erfindung betrifft einen in einen Verpackungskarton einzusetzenden, im Grundriß rechteckigen oder quadratischen Tubenträger für zu verpackende Tuben, welcher Tubenträger Zwei gegenüberliegende Seitenwände, eine Trägerplatte mit Einsetzaufnahmen für die Tuben sowie einen Boden für die Abstützung der eingesetzten Tuben aufweist,
wobei die Trägerplatte und die Seitenwände aus einem Kartonzuschnitt geformt sind,
wobei die Einsetzaufnahmen eine Einsetzöffnung und einen daran in Einsetzrichtung anschließenden, durch Heißkartonformung gebildeten Aufnahmeschacht besitzen,
wobei die Einsetzöffnungen eine Öffnungsform aufweisen, die mit Passungsspiel die eingesetzte Tube umgibt, und
wobei die Aufnahmeschächte die eingesetzten Tuben einspannen.

Die Tuben bestehen aus einem Tubenschaft und einer gegenüber dem Tubenschaft kurzen und schmalen Tubenkappe. Sie werden kopfüber in die Einsetzaufnahmen eingeführt und stehen mit ihrer Tubenkappe auf dem Boden auf.

Bei dem bekannten Tubenträger, von dem die Erfindung ausgeht (DE-A-37 01 388), sind die Aufnahmeschächte in bezug auf die Einsetzöffnungen nicht verlustfrei im Bereich der Einsetzöffnungen aus dem Kartonzuschnitt gebildet. Der untere Rand der Aufnahmeschächte gehört in der Ebene des Kartonzuschnittes einem Kreis an, der in den Einsetzöffnungen eine ausgestanzte Kreisscheibe definiert, die verworfen wird. Der Boden für die Abstützung der einzusetzenden Tuben weist ebenfalls Einsetzöffnungen mit Aufnahmeschächten auf, und zwar für die Tubenkappe. Betrachtet man zunächst die Trägerplatte ohne die besondere Gestaltung der Bodenplatte, so ist festzustellen, daß der Aufnahmeschacht infolge der verhältnismäßig kurzen Schachtwände weitgehend seinen Schachtcharakter verliert und zu einem Kragen wird. Erfahren die eingesetzten Tuben, z.B. beim Transport, Beanspruchungen, die dazu führen, daß quer zur Tubenachse Momente aufzunehmen sind, so sind gleichsam schwenkende Bewegungen der Tuben in dem Tubenträger nicht auszuschließen, welche die Position der Tuben störend verändern und darüber hinaus im Einspannbereich Beschädigungen der Tubenschäfte hervorrufen können. Um dieses zu verhindern, sind bei der bekannten Ausführungsform im Boden die schon erwähnten schachtförmigen Aufnahmen für die Tubenkappen vorgesehen. Das ist aufwendig, und zwar auch in bezug auf die automatische Bestückung der Tubenträger mit den zu verpackenden Tuben. Insoweit liegen die Verhältnisse bei der bekannten Ausführungsform, von der die Erfindung ausgeht, ähnlich wie bei einer anderen Ausführungsform (EP-A 0 269 761), bei der Einsetzöffnungen ausgestanzt sind, und zwar in der Trägerplatte und im Boden, schachtförmige Ausformungen jedoch fehlen.

Im übrigen sind Träger für Behälter bekannt (US-A 2 828 047), die zwei gegenüberliegende Seitenwände, eine Trägerplatte mit Einsetzöffnungen sowie einen Boden aufweisen. Diese Träger sind für standfeste, zylindrische Behälter vorgesehen, die einen verhältnismäßig großen Durchmesser aufweisen und folglich mit kreisförmigen Aufstellflächen großen Durchmessers auf dem Boden aufstehen. Von den Einsetzöffnungen gehen dreieckförmig ausgestanzte Zungen aus, die für eine sichere Halterung von Tuben nicht ausreichen würden.

Der Erfindung liegt die Aufgabe zugrunde, einen Tubenträger anzugeben, der bei einem möglichst einfachen und materialsparenden Aufbau eine hohe Stabilität in bezug auf die Halterung der eingesetzten Tuben gewährleistet. Gleichzeitig soll erreicht werden, daß der Tubenträger im Rahmen einer industriellen Serienfertigung einfach und sicher mit den zu verpackenden Tuben beschickt werden kann.

Die Aufgabe wird bei einem Tubenträger des eingangs beschriebenen Aufbaus erfindungsgemäß dadurch gelöst, daß die Aufnahmeschächte verlustfrei aus der Kartonage im Bereich der Einsetzöffnungen gebildet sind und aus einem ringförmig geschlossenen Kragen sowie einem daran anschließenden Abschnitt mit Dehnungsschlitzen bestehen, wobei die Dehnungsschlichtze sich jeweils vom unteren Rand der die Tube einspannenden Schachtwand des Aufnahmeschachtes nur über ein Teilstück der Schachtwand in Einsetzrichtung erstrecken, und daß der Boden eine glatte, von Einsetzöffnungen freie Fläche besitzt, an der die Kappen der in den Aufnahmeschächten eingespannten Tuben anliegen. Da die Aufnahmeschächte verlustfrei aus dem Kartonzuschnitt geformt sind, besitzen die Schachtwande eine große Länge. Das beseitigt in Verbindung mit der speziellen Gestaltung der Aufnahmeschächte die eingangs beschriebenen Nachteile und macht Einsetzöffnungen im Boden überflüssig.

Die Einsetzöffnungen in der Trägerplatte besitzen vorzugsweise ein Passungsspiel von zumindest einem Millimeter. Die Schachtwände können am unteren Rand eine vom Schachtinnenraum wegweisende Umbördelung aufweisen, die am unteren Rand der Schachtwände scharfe Kanten vermeidet, so daß weder beim Einsetzen noch beim Herausnehmen die Tuben in diesem Bereich an ihrer Oberfläche eine Beschädigung erfahren. Um eine möglichst große Anzahl von Tuben bei vorgegebenem rechteckigen oder quadratischen Grundriß des Tubenträgers unterzubringen, können die Einsetzöffnungen in Reihen und von Reihe zu Reihe versetzt angeordnet sein.

Die Trägerplatte, die Seitenwände und der Boden können ohne weiteres aus einem Kartonzuschnitt als Faltwerk geformt sein.

Im folgenden wird die Erfindung anhand einer lediglich Ausführungsbeispiele darstellenden Zeichnung ausführlicher erläutert. Es zeigen in schematischer Darstellung
- Fig. 1: einen Vertikalschnitt durch einen Tubenträger, ausschnittsweise,
- Fig. 2: den Gegenstand nach Fig. 1 mit eingesetzten Tuben,
- Fig. 3: entsprechend der Fig. 1 eine andere Ausführungsform eines erfindungsgemäßen Trägers,
- Fig. 4: eine Draufsicht auf einen erfindungsgemäßen Träger, und
- Fig. 5: entsprechend der Fig. 4 eine Draufsicht auf eine andere Ausführungsform eines erfindungsgemäßen Trägers.

Der in den Figuren dargestellte Tubenträger 1 besitzt einen rechteckigen oder quadratischen Grundriß und ist zum Einsetzen in einen nicht gezeichneten Verpackungskarton bestimmt. Er nimmt zu verpackende Tuben 2 auf, wozu insbesondere auf die Fig. 2 verwiesen wird. Der Tubenträger 1 besteht aus einem Kartonagezuschnitt. Er besitzt zumindest zwei gegenüberliegende Seitenwände 3 und eine Trägerplatte 4. Diese ist mit Einsetzaufnahmen 5 für die Tuben 2 versehen.

Die Einsetzaufnahmen 5 besitzen eine Einsetzöffnung 6 und einen daran in Einsetzrichtung angeformten Aufnahmeschacht 7. Die Einsetzöffnungen 6 weisen eine Öffnungsform auf, die mit Passungsspiel 8 die eingesetzten Tuben 2 umgibt und auf diese Weise das einfache Einsetzen der Tuben 2 erlaubt. Die Aufnahmeschächte 7 besitzen demgegenüber Schachtwände 9, welche die eingesetzten Tuben 2 einspannen. Die Anordnung und Ausbildung ist so getroffen, daß Schachtwände 9 in Einsetzrichtung eine Erstreckung besitzen, die in bezug auf die eingesetzten Tuben 2 eine Stabilisierung gegen Wackeln bewirkt. Die Aufnahmeschächte 7 sind aus der Kartonage im Bereich der Einsetzöffnungen 6 gebildet. Sie sind verlustfrei aus der Kartonage im Bereich der Einsetzöffnungen 6 geformt. Die Einsetzöffnungen 6 besitzen ein Passungsspiel 8 von zumindest einem Millimeter. In der Fig. 2 wurde angedeutet, daß die Schachtwände 9 Dehnungsschlitze 10 aufweisen, die sich über ein Teilstück der Erstreckung der Schachtwände 9 in Einsetzrichtung erstrecken und vom unteren Rand der Schachtwände 9 ausgehen. In der Fig. 3 erkennt man Schachtwände 9, die am unteren Rand eine vom Schachtinnenraum wegweisende Umbördelung 11 aufweisen. Die Fig. 4 und 5 machen deutlich, daß die Einsetzöffnungen 6 in Reihen oder von Reihe zu Reihe versetzt sein können, wodurch die Trägerplatte 4 insgesamt stabilisiert und versteift ist.

In den Fig. 1 bis 3 erkennt man, daß an die Seitenwände 3 ein Boden 12 angeschlossen ist und daß die Tuben 2 auf dem Boden 12 aufgesetzt sind.

## Patentansprüche

1. In einen Verpackungskarton einzusetzender, im Grundriß rechteckiger oder quadratischer Tubenträger (1) für zu verpackende Tuben (2), welcher Tubenträger (1) zwei gegenüberliegende Seitenwände (3), eine Trägerplatte (4) mit Einsetzaufnahmen (5) für die Tuben (2) sowie einen Boden (12) für die Abstützung der eingesetzten Tuben (2) aufweist,
wobei die Trägerplatte (4) und die Seitenwände (3) aus einem Kartonzuschnitt geformt sind,
wobei die Einsetzaufnahmen (5) eine Einsetzöffnung (6) und einen daran in Einsetzrichtung anschließenden, durch Heißkartonformung gebildeten Aufnahmeschacht (7) besitzen,
wobei die Einsetzöffnungen (6) eine Öffnungsform aufweisen, die mit Passungsspiel die eingesetzte Tube (2) umgibt, und
wobei die Aufnahmeschächte (7) die eingesetzten Tuben (2) einspannen, **dadurch gekennzeichnet**, daß die Aufnahmeschächte (7) verlustfrei aus der Kartonage im Bereich der Einsetzöffnungen (6) gebildet sind und aus einem ringförmig geschlossenen Kragen sowie einem daran anschließenden Abschnitt mit Dehnungsschlitzen (10) bestehen, wobei die Dehnungsschlitze (10) sich jeweils vom unteren Rand der die Tube (2) einspannenden Schachtwand (9) des Aufnahmeschachtes (7) über ein Teilstück der Schachtwand (9) in Einsetzrichtung erstrecken, und daß der Boden (12) eine glatte, von Einsetzöffnungen freie Fläche besitzt, an der die Kappen der in den Aufnahmeschächten (7) eingespannten Tuben (2) anliegen.

2. Tubenträger nach Anspruch 1, dadurch gekennzeichnet, daß die Einsetzöffnungen (6) gegenüber den zu verpackenden Tuben (2) ein Passungsspiel von zumindest einem Millimeter aufweisen.

3. Tubenträger nach Anspruch 1 oder 2, dadurch gekennzeichnet, daß die Schachtwände (7) am unteren Rand eine vom Schachtinnenraum wegweisende Umbördelung (11) aufweisen.

4. Tubenträger nach einem der Ansprüche 1 bis 3, dadurch gekennzeichnet, daß die Einsetzöffnungen (6) in Reihen und von Reihe zu Reihe versetzt angeordnet sind.

5. Tubenträger nach einem der Ansprüche 1 bis 4, dadurch gekennzeichnet, daß die Trägerplatte (4), die Seitenwände (3) und der Boden (12) aus einem Kartonzuschnitt als Faltwerk geformt sind.

## Claims

1. A tube support (1) for tubes (2) to be packed vertically, which is rectangular or square in horizontal projection and which is for insertion in a packaging carton, which tube support (1) has two opposite sidewalls (3), a support panel (4) with insertion receivers (5) for the tubes (2), and a base (12) for the support of the inserted tubes (2),
wherein the support panel (4) and the sidewalls (3) are formed from a cardboard blank,
wherein the insertion receivers (5) have an insertion opening (6) and a receiver well (7) which adjoins the latter and is formed by the hot-shaping of cardboard,
wherein the insertion openings (6) have a form of opening which surrounds the inserted tube (2) with a fitting clearance, and
wherein the receiver wells (7) clamp the inserted tubes (2), characterised in that the receiver wells (7) are formed in a loss-free manner from the cardboard in the region of the insertion openings (6) and consist of an annularly closed collar and of a section with expansion slots (10) which adjoins the latter, wherein the expansion slots (10) each extend from the lower edge of the well wall (9) of the receiver well (7) which clamps the tube (2), over a portion of the well wall (9) in the direction of insertion, and that the base (12) has a plain area free from insertion openings, against which area the tops of the tubes (2) clamped in the receiver wells (7) are seated.

2. A tube support according to claim 1, characterised in that the insertion openings (6) have a fitting clearance of at least one millimetre in relation to the tubes (2) to be packed.

3. A tube support according to claim 1 or 2, characterised in that the well walls (7) have a flange (11) pointing away from the interior space of the well at their lower edge.

4. A tube support according to any one of claims 1 to 3, characterised in that the insertion openings (6) are disposed in rows and are offset from row to row.

5. A tube support according to any one of claims 1 to 4, characterised in that the support panel (4), the sidewalls (3) and the base (12) are formed as a folding structure from a cardboard blank.

## Revendications

1. Porte-tubes rectangulaire ou carré en projection horizontale (1) destiné à être utilisé dans un carton d'emballage et à recevoir des tubes (2) à emballer, ledit porte-tubes (1) comportant deux parois latérales en vis-à-vis (3), une plaque porteuse (4) pourvue de logements (5) pour ranger les tubes (2), et un fond (12) pour supporter les tubes rangés (2), la plaque porteuse (4) et les parois latérales (3) étant formées à partir d'une pièce découpée en carton, les logements (5) comportant un orifice d'introduction (6) et une cheminée réceptrice (7) qui le prolonge dans la direction d'introduction et est réalisée par formage de carton à chaud, les orifices d'introduction (6) présentant une forme d'orifice qui entoure le tube introduit (2) avec un jeu d'ajustement, et les cheminées réceptrices (7) enserrant les tubes introduits (2), caractérisé en ce que les cheminées réceptrices (7) sont formées sans perte à partir du cartonnage de la zone des orifices d'introduction (6) et sont constituées d'un collet annulaire fermé et, dans son prolongement, d'une portion pourvue de fentes d'extension (10), les fentes d'extension (10) s'étendant chacune à partir du bord inférieur de la paroi (9), enserrant le tube (2), de la cheminée réceptrice (7) sur une partie de la paroi de cheminée (9) dans la direction d'introduction, et en ce que le fond (12) possède une surface lisse exempte d'orifices d'introduction sur laquelle reposent les culots des tubes (2) enserrés dans les cheminées réceptrices (7).

2. Porte-tubes selon la revendication 1, caractérisé en ce que les orifices d'introduction (6) présentent un jeu d'ajustement d'au moins un millimètre par rapport aux tubes à emballer.

3. Porte-tubes selon la revendication 1 ou 2, caractérisé en ce que les parois de cheminée (7) présentent, sur leur bord inférieur, un rebord (11) orienté à l'opposé de la cavité intérieure de la cheminée.

4. Porte-tubes selon l'une des revendications 1 à 3, caractérisé en ce que le orifices d'introduction (6) sont disposés sur des rangées et avec un décalage d'une rangée à l'autre.

5. Porte-tubes selon l'une des revendications 1 à 4, caractérisé en ce que la plaque porteuse (4), les parois latérales (3) et le fond (12) sont réalisés sous la forme d'un pliage à partir d'une pièce découpée en carton.
